# EUROPÄISCHE PATENTSCHRIFT

(11) **EP 0 825 332 B1**
(45) Veröffentlichungstag und Bekanntmachung des Hinweises auf die Patenterteilung: **05.02.2003**
(21) Anmeldenummer: 97810493.3
(22) Anmeldetag: 15.07.1997
(51) Int. Cl.: F01D 5/18

(54) **Kühlbare Schaufel**
Coolable blade
Aube refroidissable

(30) Priorität: 23.08.1996 DE 19634238
(43) Veröffentlichungstag der Anmeldung: 25.02.1998
(73) Patentinhaber: ALSTOM (Switzerland) Ltd, 5401 Baden (CH)
(72) Erfinder: Hall, Kenneth, 8805 Richterswil (CH); Johnson, Bruce, Dr., 5405 Baden-Dättwil (CH); Weigand, Bernhard, Dr., 79761 Waldshut-Tiengen (DE); Wu, Shey, Dr., 5404 Baden-Dättwil (CH)

(56) Entgegenhaltungen:
- EP-A- 0 457 712
- DE-A- 19 526 917
- US-A- 3 171 631
- US-A- 5 536 143

## Beschreibung

### Technisches Gebiet

Die Erfindung betrifft eine kühlbare Schaufel nach dem Oberbegriff des ersten Anspruches.

### Stand der Technik

Derartige kühlbare Schaufeln sind beispielsweise bekannt aus DE 32 48 162. Dort wird eine kühlbare Schaufel beschrieben, die in ihrem Vorderkantenbereich einen Kühlfluiddurchlass aufweist. Ueber die Breite des Kühlfluiddurchlasses erstrecken sich Rippen zur Turbulenzauslösung und -förderung, die in einem spitzen Winkel, ungefähr 30°, zu der Innenseite der Vorderkantenwand schräg entgegen der Kühlfluidströmungsrichtung im Kühlfluiddurchlass angeordnet sind. Die Rippen sind somit so ausgerichtet, dass die Kühlluft zur Vorderkante der Schaufel geleitet wird. Die Rippenhöhe beträgt dabei zwischen 10 bis 33% der Höhe des Kühlfluiddurchlasses. Die Rippenhöhe ist dabei jeweils konstant über die Breite des Kühlfluiddurchlasses und die Kühlanordnung ist nur für den Nasenkanal im Bereich der Vorderkante anwendbar.

Bei den hinteren Stufen einer modernen Gasturbine erfordert die hohe Aussentemperatur ebenfalls eine Kühlung der Schaufel, wobei hier die Schaufel aus aerodynamischen Gründen jedoch sehr schlank geformt wird. Dadurch entsteht ein im wesentlichen doppelt dreieckig geformter Kühlkanal (engl.: double triangular-shaped coolant passage) mit spitzwinkligen Dreieckspitzen im Bereich der Vorder- und der Hinterkante der Schaufel. Im Bereich der spitzwinkligen Dreieckspitzen ist der Strömungswiderstand sehr hoch und somit findet in diesen Bereichen praktisch keine Kühlung mehr statt.

Weitere Ausführungen von gekühlten Turbinenschaufeln sind aus US-A-3 171 631 zu entnehmen.

### Darstellung der Erfindung

Der Erfindung liegt die Aufgabe zugrunde, bei einer kühlbaren Schaufel der eingangs genannten Art die Kühlung der Schaufel zu verbessern und die Lebensdauer der Schaufel zu erhöhen.

Erfindungsgemäss wird dies durch die Merkmale des ersten Anspruches erreicht.

Kern der Erfindung ist es also, dass bei mindestens einer Rippe, welche Rippe so ausgestaltet ist, dass sie eine Spitze und zwei Schenkel aufweist , welche Schenkel der Rippe in einem spitzen Winkel gegenüber einer parallel zur Hauptströmungsrichtung verlaufenden Gerade angewinkelt sind, das Verhältnis der lokalen Rippenhöhe zur lokalen Hohlraumhöhe im Wesentlichen an allen Punkten der Rippe gleich ist.

Die Vorteile der Erfindung sind unter anderem darin zu sehen, dass die Schaufel durch die Ausgestaltung der Rippen mit Spitze und zwei Schenkeln gleichmässig gekühlt wird und der Kühlfluidverbrauch gesenkt werden kann. Dies erfolgt im wesentlichen durch eine Vermeidung von Totwassergebieten im Bereich der Vorder- und der Hinterkante des Kühlkanales der Schaufel. Durch die Kühlung der Schaufel wird die Oberflächentemperatur vergleichmässigt und die thermischen Spannungen in der Schaufel werden vermindert, womit die Lebensdauer der Schaufel erhöht wird. Durch den gesenkten Kühlfluidverbrauch kann der Wirkungsgrad der Turbine erhöht werden. Je nach der äusseren Wärmebelastung der Schaufel lässt sich die Rippengeometrie im Kühlfluiddurchlass anpassen und somit eine gleichmässige Oberflächentemperatur der Schaufel erzielen. Schaufeln mit im Hohlraum angeordneten Rippen sind zudem gusstechnisch einfach herzustellen.

Es ist besonders vorteilhaft, die Rippen mit Spitze und zwei Schenkeln in einem doppelt dreieckig mit spitzwinkligen Dreieckspitzen im Bereich der Vorder- und der Hinterkante ausgeformten Hohlraum anzuordnen. Dadurch wird es möglich auch sehr schlank geformte Schaufelprofile, welche einen hohen aerodynamischen Wirkungsgrad aufweisen, mit einem doppelt dreieckig geformtem Kühlkanal effektiv zu kühlen.

Es ist vorteilhaft, das Verhältnis von lokaler Rippenhöhe zu lokaler Hohlraumhöhe konstant zu halten. Dadurch wird die lokale Rippenhöhe im Bereich der Vorderund Hinterkante im Vergleich zur lokalen Rippenhöhe im Bereich der Hohlraummitte verkleinert, wodurch die Sekundärströmung intensiviert wird.

Weitere vorteilhafte Ausgestaltungen der Erfindung ergeben sich aus den weiteren Unteransprüchen.

### Kurze Beschreibung der Zeichnung

In der Zeichnung ist ein Ausführungsbeispiel der Erfindung anhand einer schematischen Darstellung einer Schaufel einer Strömungsmaschine dargestellt.

Es zeigen:
- Fig. 1: einen Teilquerschnitt durch ein Schaufelblatt der Schaufel;
- Fig. 2: einen Teillängsschnitt durch die Schaufel entlang der Linie II-II in Fig. 1;
- Fig. 3: einen Teillängsschnitt durch die Schaufel entlang der Linie III-III in Fig. 1;
- Fig. 4: einen Teillängsschnitt durch die Schaufel parallel versetzt zur Linie II-II in Fig. 1;
- Fig. 5: einen Teillängsschnitt durch die Schaufel entlang der Linie V-V in Fig. 1;
- Fig. 6: einen Teillängsschnitt durch die Schaufel parallel versetzt zur Linie V-V in Fig. 1;

Es sind nur die für das Verständnis der Erfindung wesentlichen Elemente gezeigt.

### Weg zur Ausführung der Erfindung

In Fig. 1 ist ein Schaufelblatt 1 einer Strömungsmaschine mit einem Hohlraum 2 im Querschnitt dargestellt, wobei der Hohlraum als Kühlfluiddurchlass dient. Das Schaufelblatt 1 weist einen Vorderkantenbereich 3, einen Hinterkantenbereich 4, eine saugseitige Wand 5 und eine druckseitige Wand 6 auf, wobei die saugseitige und die druckseitige Wand im Bereich der Vorderkante 3 und der Hinterkante 4 miteinander verbunden sind. Dadurch entsteht ein im wesentlichen doppelt dreieckig geformter Kühlkanal mit spitzwinkligen Dreieckspitzen im Bereich der Vorder- 3 und der Hinterkante 4 der Schaufel. An der druckseitigen Wand 6 ist eine V-förmige Rippe 7 mit einer Spitze 9 und Schenkeln 14, 15 angeordnet. Die V-förmige Rippe 7 kann dabei gleichschenklig ausgelegt sein, je nach Anordnung der Rippenspitze 9 im Hohlraum sind jedoch auch Rippenkonfigurationen mit ungleich langen Schenkeln möglich. Ein Verhältnis einer Höhe h1 der Rippe 7 zu einer lokalen Höhe H1 des Hohlraumes 2 ist dabei gleich gross wie ein Verhältnis einer Höhe h2 der Rippe 7 zu einer lokalen Höhe H2 des Hohlraumes 2. Das Verhältnis von Rippenhöhe h zu Hohlraumhöhe H ist somit an jeder Stelle der Rippe im wesentlichen gleich. In den Bereichen wo der Hohlraum 2 in den Vorderund Hinterkantenbereich übergeht, verjüngt sich die Rippe 9, um den Durchtritt des Kühlfluides in diesen Bereichen nicht zu hemmen.

Fig. 2 zeigt die Innenseite der saugseitigen Wand 5 mit geschnittenem Vorderkantenbereich 3 und Hinterkantenbereich 4. Eine Schaufel 10 einer Strömungsmaschine besteht dabei aus dem Schaufelblatt 1 und dem Schaufelfuss 11, mit dem die Schaufel 10 montiert werden kann. Zwischen Schaufelblatt 1 und Schaufelfuss 11 ist üblicherweise eine Plattform 12 angeordnet, welche den Schaufelfuss von den das Schaufelblatt umströmenden Fluiden abschirmt. An der saugseitigen Wand sind ebenfalls V-förmige Rippen 7a angeordnet, wobei hier eine Spitze 9a der Rippen auf einer Ebene 13 des Hohlraumes 2 angeordnet ist und die Spitze 9a stromabwärts liegt. Die Ebene 13 verläuft radial zur Schaufel und senkrecht zu den Innenseiten der Wände 5 und 6 der Schaufel und ist an der breitesten Stelle des Hohlraumes 2 angeordnet. Die Spitze 9a liegt somit an der Stelle wo die lokale Rippenhöhe h maximal ist.

Durch den Hohlraum 2 wird ausgehend vom Schaufelfuss ein Kühlfluid 20 geleitet. Die Rippen sind dabei in einem Winkel 8 zur Hauptströmungsrichtung des Kühlfluides 20 angewinkelt, wobei die Hauptströmungsrichtung im wesentlichen parallel zur Ebene 13 verläuft. Der Winkel 8 beträgt dabei 30 bis 60°, vorzugsweise 40 bis 50° und insbesondere 45°. Stromabwärts der V-förmigen Rippen entstehen Wirbel und Rezirkulationszonen, welche den Wärmeübergangskoeffizienten erhöhen.

**Tabelle 1:**

| Mittlere Nusselt-Zahl abhängig von der Rippenhöhe der V-förmigen Rippe (aus experimentellen Daten) | | | | |
|---|---|---|---|---|
| Verhältnis Rippenhöhe / Hohlraumhöhe [%] | 0 | 18 | 31 | 44 |
| Nu/ Nu_{glatt} | 1 | 2 - 4 | 5 - 7 | 9 - 12 |

Die Nusselt-Zahl Nu ist definiert als das Verhältnis der konvektiv abgeführten zur geleiteten Wärmemenge. In Tabelle 1 wird die mittlere Nusselt-Zahl Nu für verschiedene Rippenhöhen verglichen mit der Nusselt-Zahl Nu_{glatt} eines Kanales ohne Rippen, wobei die Spitzen der V-förmigen Rippen stromabwärts angeordnet sind. Aus der Tabelle 1 ist deutlich ersichtlich, dass die mittlere Nusselt-Zahl mit erhöhter Rippenhöhe stark zunimmt. Das Verhältnis von lokaler Rippenhöhe zu lokaler Hohlraumhöhe sollte somit zwischen 5 bis 50%, vorzugsweise zwischen 20 bis 40% liegen.

Da die Kühlfluidtemperatur in Strömungsrichtung durch Aufnahme von Wärmeenergie zunimmt und damit der Unterschied zwischen Wandtemperatur und Kühlfluid abnimmt, kann das Verhältnis zwischen lokaler Rippenhöhe h und lokaler Hohlraumhöhe H in Strömungsrichtung kontinuierlich erhöht werden, womit gemäss der vorstehenden Tabelle 1 die Nusselt-Zahl erhöht und damit der Wärmeübergang verbessert wird. Dadurch wird die vom Kühlfluid aufgenommene Wärmeenergie an die äussere Wärmelast der Schaufel angepasst. Dies führt zu einer zusätzlichen Vergleichmässigung der Temperaturverteilung in radialer Richtung der Schaufel und damit zu deutlich niedrigeren Spannungen.

Fig. 3 zeigt die Innenseite der druckseitigen Wand 6 mit geschnittenem Vorderkantenbereich 3 und Hinterkantenbereich 4. Die auf der Innenseite der druckseitigen Wand 6 angeordneten Rippen 7b sind ebenfalls V-förmig, wobei ihre Spitze 9b auf der Ebene 13 des Hohlraumes 2 angeordnet ist. Die Spitze 9b liegt somit an der Stelle wo die lokale Rippenhöhe h maximal ist. Wie man aus Fig. 3 ersehen kann sind die Rippen auf Saug- und Druckseite zueinander in Strömungsrichtung versetzt angeordnet.

Aus der Fig. 4 wird die gegenseitige Anordnung der Rippen 7a und 7b ersichtlich. Die Rippen sind gegeneinander in Strömungsrichtung versetzt, so dass die Strömung nacheinander auf eine Rippe 7a der Saugseite 5 und eine Rippe 7b der Druckseite 6 trifft. Vorteilhafterweise werden die Rippen jeweils in der Mitte zwischen den Rippen der gegenüberliegenden Wand angeordnet.

Durch die Anordnung nach Fig. 4 wird die Strömung in die spitzwinkligen Bereiche der Vorder- und Hinterkante geleitet wodurch eine deutlich höhere lokale Nusselt-Zahl erreicht wird, als die in der Tabelle 1 angegebenen mittleren Nusselt-Zahlen. Es werden somit sehr hohe Wärmeübergangszahlen im Bereich der Vorder- und der Hinterkante der Schaufel erzielt, während im Bereich der Kanalmitte niedrigere Wärmeübergangszahlen auftreten.

Fig. 5 zeigt die Innenseite der druckseitigen Wand 6 mit geschnittenem Vorderkantenbereich 3 und Hinterkantenbereich 4 der Schaufel 10, die aus dem Schaufelblatt 1 und dem Schaufelfuss 11 besteht. Die Rippen 7c der druckseitigen Wand sind im Gegensatz zur Fig. 3 so angeordnet, dass ihre Spitze 9c zuerst von der Strömung beaufschlagt wird. Die Rippen sind dabei ebenfalls im Winkel 8 zur Hauptströmungsrichtung des Kühlfluides 20 angewinkelt.

Fig. 6 zeigt die saugseitige Wand mit Rippen 7a und angedeuteten Rippen 7c wobei die Rippen 7a entsprechend Fig. 2 an der Saugseite angeordnet sind. Aus konstruktionstechnischen Gründen ist hier natürlich das Verhältnis lokale Rippenhöhe zu lokaler Hohlraumhöhe immer kleiner 50%.

Durch die Anordnung nach Fig. 6 werden ebenfalls sehr hohe Wärmeübergangszahlen erzielt, welche jedoch gleichförmiger verteilt sind als bei der Anordnung gemäss Fig. 4. Die Wärmeübergangszahlen einer Schaufel gemäss Fig. 6 sind jedoch unterschiedlich an der Druck- und der Saugseite, wodurch diese Anordnung bei unterschiedlicher Wärmebelastung auf der Druckund der Saugseite angewendet wird.

Selbstverständlich ist die Erfindung nicht auf das gezeigte und beschriebene Ausführungsbeispiel beschränkt. Die V-förmigen Rippen können auch in Schaufeln mit mehreren Kühlluftdurchlässen angeordnet werden, falls in den Randzonen der Kühlluftdurchlässe ein hoher Strömungswiderstand vorherrscht.

### Bezugszeichenliste

- 1: Schaufelblatt
- 2: Hohlraum
- 3: Vorderkantenbereich
- 4: Hinterkantenbereich
- 5: saugseitige Wand
- 6: druckseitige Wand
- 7: Rippe
- 7a, 7c: Rippe saugseitige Wand
- 7b: Rippe druckseitige Wand
- 8: Anstellwinkel Rippe
- 9, 9a, 9b: Rippenspitze
- 10: Schaufel
- 11: Schaufelfuss
- 12: Plattform
- 13: Ebene
- 14, 15: Schenkel der V-förmigen Rippen
- 20: Kühlfluid
- h, h1, h2: lokale Rippenhöhe
- H, H1, H2: lokale Hohlraumhöhe

## Patentansprüche

1. Kühlbare Schaufel (10), im wesentlichen bestehend aus einem Schaufelfuss (11) und einem Schaufelblatt (1), welches Schaufelblatt aus einer druckseitigen (6) und einer saugseitigen Wand (5) aufgebaut ist, die im wesentlichen über einen Hinterkantenbereich (4) und einen Vorderkantenbereich (3) so miteinander verbunden sind, dass mindestens ein als Kühlfluiddurchlass verwendeter Hohlraum (2) gebildet wird, in dem Rippen (7) angeordnet sind, und wobei mindestens eine Rippe (7) so ausgestaltet ist, dass sie eine Spitze (9) und zwei Schenkel (14, 15) aufweist, welche Schenkel (14, 15) der Rippe in einem spitzen Winkel (8) gegenüber einer parallel zur Hauptströmungsrichtung des Kühlfluides (20) verlaufenden Gerade (13) angewinkelt sind, **dadurch gekennzeichnet, dass** das Verhältnis der lokalen Rippenhöhe (h) zur lokalen Hohlraumhöhe (H) im Wesentlichen an allen Punkten der Rippe (7) gleich ist.

2. Kühlbare Schaufel nach Anspruch 1,
**dadurch gekennzeichnet,**
**dass** der Hohlraum (2) doppelt dreieckig mit spitzwinkligen Dreieckspitzen im Bereich der Vorder- (3) und der Hinterkante (4) ausgeformt ist.

3. Kühlbare Schaufel nach Anspruch 2,
**dadurch gekennzeichnet,**
**dass** die Spitze (9) der Rippe (7) im Bereich der grössten lokalen Höhe (h) der Rippe angeordnet ist.

4. Kühlbare Schaufel nach Anspruch 3,
**dadurch gekennzeichnet,**
**dass** das Verhältnis von lokaler Rippenhöhe (h) zu lokaler Hohlraumhöhe (H) 5 - 50% beträgt.

5. Kühlbare Schaufel nach Anspruch 3,
**dadurch gekennzeichnet,**
**dass** das Verhältnis von lokaler Rippenhöhe (h) zu lokaler Hohtraumhöhe (H) für nacheinander in Hauptströmungsrichtung des Kühlfluides angeordnete Rippen (7) zunimmt.

6. Kühlbare Schaufel nach Anspruch 1 oder 2,
**dadurch gekennzeichnet,**
**dass** die Spitzen (9) der Rippen (7) auf der saugseitigen (5) und druckseitigen Wand (6) stromab in Hauptströmungsrichtung des Kühlfluides (20) liegen.

7. Kühlbare Schaufel nach Anspruch 1 oder 2,
**dadurch gekennzeichnet,**
**dass** die Spitzen (9) der Rippen (7) auf der saugseitigen (5) oder druckseitigen Wand (6) stromabwärts liegen und auf der gegenüberliegenden Wand (5, 6) stromauf in Hauptströmungsrichtung des Kühlfluides liegen.

8. Kühlbare Schaufel nach Anspruch 1 oder 2,
**dadurch gekennzeichnet,**
**dass** die Schenkel (14, 15) der Rippen in einem Winkel (8) von 30 bis 60° gegenüber der Geraden (13) angewinkelt sind.

## Claims

1. Coolable blade (10), essentially comprising a blade root (11) and a blade body (1), which blade body is composed of a pressure-side wall (6) and a suction-side wall (5), which are connected to one another essentially via a trailing-edge region (4) and a leading-edge region (3) in such a way that at least one hollow space (2) used as a cooling-fluid passage is formed, in which ribs (7) are arranged, and at least one rib (7) being configured in such a way that it has an apex (9) and two legs (14, 15), which legs (14, 15) of the rib are bent at an acute angle (8) relative to a plane (13) which runs parallel to the main direction of flow of the cooling fluid (20), **characterized in that** the ratio of the local rib height (h) to the local hollow-space height (H) is essentally the same at all points on the rib (7).

2. Coolable blade according to Claim 1, **characterized in that** the hollow space (2) is of double triangular shape having acute-angled triangular points in the region of the leading edge (3) and the trailing edge (4).

3. Coolable blade according to Claim 2, **characterized in that** the apex (9) of the rib (7) is arranged in the region of the greatest local height (h) of the rib.

4. Coolable blade according to Claim 3, **characterized in that** the ratio of local rib height (h) to local hollow-space height (H) is 5-50 %.

5. Coolable blade according to Claim 3, **characterized in that** the ratio of local rib height (h) to local hollow-space height (H) increases for ribs (7) arranged one after the other in the main direction of flow of the cooling fluid.

6. Coolable blade according to Claim 1 or 2, **characterized in that** the apexes (9) of the ribs (7) on the suction-side wall (5) and the pressure-side wall (6) lie downstream in the main direction of flow of the cooling fluid (20).

7. Coolable blade according to Claim 1 or 2, **characterized in that** the apexes (9) of the ribs (7) on the suction-side wall (5) or the pressure-side wall (6) lie downstream and on the opposite wall (5, 6) lie upstream in the main flow direction of the cooling fluid.

8. Coolable blade according to Claim 1 or 2, **characterized in that** the legs (14, 15) of the ribs are bent at an angle (8) of 30 to 60° relative to the plane (13).

## Revendications

1. Pale refroidissable (10) essentiellement constituée d'un pied de pale (11) et d'une feuille de pale (1), qui est constituée d'une paroi (6) située côté refoulement et d'une paroi (5) située du côté aspiration qui sont reliées l'une à l'autre essentiellement par l'intermédiaire d'une zone de bord arrière (4) et d'une zone de bord avant (3) de manière à former au moins un espace creux (2) qui est utilisé comme passage pour un fluide de refroidissement et dans lequel des nervures (7) sont disposées, au moins une nervure (7) étant configurée de manière à présenter une pointe (9) et deux ailes (14, 15), lesquelles ailes (14, 15) des nervures étant disposées obliquement sous un angle aigu (8) par rapport à une droite (13) qui s'étend parallèlement à la direction principale d'écoulement du fluide de refroidissement (20), **caractérisée en ce que** le rapport entre la hauteur locale des nervures (h) et la hauteur locale de l'espace creux (H) est essentiellement identique en tous les points de la nervure (7).

2. Pale refroidissable selon la revendication 1, **caractérisée en ce que** l'espace creux (2) présente la forme d'un double triangle dont les angles sont aigus dans la région du bord avant (3) et du bord arrière (4).

3. Pale refroidissable selon la revendication 2, **caractérisée en ce que** la pointe (9) de la nervure (7) est disposée dans la zone de la hauteur locale (h) la plus élevée de la nervure.

4. Pale refroidissable selon la revendication 3, **caractérisée en ce que** le rapport entre la hauteur locale (h) des nervures et la hauteur locale (H) de l'espace creux est compris entre 5 et 50 %.

5. Pale refroidissable selon la revendication 3, **caractérisée en ce que** le rapport entre la hauteur locale (h) des nervures et la hauteur locale (H) de l'espace creux augmente sur les nervures (7) disposées successivement dans la direction principale d'écoulement du fluide de refroidissement.

6. Pale refroidissable selon la revendication 1 ou 2, **caractérisée en ce que** les pointes (9) des nervures (7) sont situées en aval dans la direction principale d'écoulement du fluide de refroidissement (20) sur la paroi (5) située du côté aspiration et la paroi (6) située du côté refoulement.

7. Pale refroidissable selon la revendication 1 ou 2, **caractérisée en ce que** les pointes (9) des nervures (7) sont situées en aval sur la paroi (5) située du côté aspiration ou la paroi (6) située du côté refoulement et sont situées sur la paroi (5, 6) opposée en amont de la direction principale d'écoulement du fluide de refroidissement.

8. Pale refroidissable selon la revendication 1 ou 2, **caractérisée en ce que** les ailes (14, 15) des nervures forment un angle (8) de 30 à 60° avec la droite (13).
